# EUROPÄISCHE PATENTSCHRIFT

(11) **EP 0 512 998 B1**
(45) Veröffentlichungstag und Bekanntmachung des Hinweises auf die Patenterteilung: **22.10.1997**
(21) Anmeldenummer: 90917048.2
(22) Anmeldetag: 22.11.1990
(51) Int. Cl.: B05D 5/00, B05C 11/02, B05C 17/10

(54) **VERFAHREN ZUR OBERFLÄCHENGLÄTTUNG FÜR KUNSTSTOFFBESCHICHTUNG MIT HARZ, HÄRTER ODER FÜLLSTOFF**
METHOD FOR SURFACE SMOOTHING FOR PLASTIC COATINGS, WITH RESIN, HARDENER OR FILLER
PROCEDE DE LISSAGE DE SURFACES POUR REVETEMENTS EN MATIERES PLASTIQUES AVEC RESINE, DURCISSEUR OU MATIERE DE CHARGE

(30) Priorität: 23.11.1989 DE 3938811; 23.11.1989 DE 8915380 U; 23.11.1989 DE 8915381 U; 23.11.1989 DE 8913795 U
(43) Veröffentlichungstag der Anmeldung: 19.11.1992
(73) Patentinhaber: ZIMMERMANN, Johann, D-88281 Schlier (DE); STELLMACH, Alfred, 88214 Ravensburg (DE); KÖSTER, Isabella, D-88281 Schlier (DE); ZIMMERMANN, Silvia, D-88281 Schlier (DE); SCHOEL, Birgit, 88214 Ravensburg (DE)
(72) Erfinder: ZIMMERMANN, Johann, D-88281 Schlier (DE); STELLMACH, Alfred, 88214 Ravensburg (DE); KÖSTER, Isabella, D-88281 Schlier (DE); ZIMMERMANN, Silvia, D-88281 Schlier (DE); SCHOEL, Birgit, 88214 Ravensburg (DE)
(86) Internationale Anmeldenummer: DE9000891
(87) Internationale Veröffentlichungsnummer: WO9108057

(56) Entgegenhaltungen:
- EP-A- 0 306 982
- FR-A- 2 297 735
- Patent Abstracts of Japan, Band 6, Nr. 250 (C-139) (1128), 9. Dezember 1982, & JP-A-5 714 74 76 (DAINIPPON TORYO K.K.) 11 September 1982

## Beschreibung

Verfahren zur Oberflächenglättung für eine Kunststoffbeschichtung auf einem Werkstück mit Harz-, Härter- und/oder Füllstoff nach Anspruch 1.bis3. Technisches Gebiet: Oberflächenglättung für vorzugsweise Beschichtungen auf Kunststoff-,abgewandeltem Naturstoff-, Naturstoff-,Metall-, Keramik-Teil/en und Teil/en aus Kombinationen daraus mit Harz/Härter/Füllstoff und vorzugsweise Mischungen daraus, aber auch mit Substrat/Substraten, in flüssigem oder teilflüssigem Zustand des/der Beschichtungsmaterials/materialien und Glättung/Strukturierung/Kalibrierung desselben/derselben in Hinblick auf eine vorgegebene Werkstück-/Beschichtungsdicke und/oder eine Oberflächenstruktur, ohne daß das Beschichtungsmaterial an dem Oberflächenglätter anhängt.
Bei dem Glätt-und/oderStrukturierungs-und/oderKalibriervorgang wird neuartigerweise ein Trennmittel zwischen Oberflächenglätter und zu beschichtendem/den Werkstück/en verwendet, das arteigen zu dem/den Beschichtungswerkstoff/en ist und in die Oberflächenschicht beim Glätt- und/oder Strukturierungs- und oder Kalibriervorgang
nach dem in Anspruch 1 genannten Verfahren eingearbeitet wird. Als Trennmittel wird vorzugsweise feinkörniger Füllstoff verwendet, der in der vorzugsweise bei diesem Verfahren verwendeter/verwendeten Vormischung/ungen aus Harz/Fülstoff und Härter/Füllstoff sowie Lackmasse, Ein-/Mehrkomponentenkunststoff und Substrat/en vorzugsweise schon zu einem vorgegebenen Anteil vorhanden ist und durch das Einarbeiten beim Glätt/Strukturier-und/oderKalibriervorgang auf den vorgeschriebenen Anteil am gesamten Beschichtungswerkstoff gebracht wird.
Dies geschieht bei der hobby-und handwerksmäßigen Anwendung dieses Verfahrens und der verwendeten Beschichtungsmaterialien dadurch, daß zu einem bestimmten Beschichtungswerkstoff vorgegebene Oberflächenglätter -in Material, Form und Durchmesser der nicht stufenlos drehmomenteinstellbarer Oberflächenglätter (Fig.7,Fig.9,Fig.8)- und Packungen mit Vormischungen der Beschichtungsmaterialien und mit Dosiereinrichtungen, wie der/den Meßhülsen (Fig.9, Teile (99),(99'),(97') und(96')) empfohlen werden und bei drehmomenteinstellbaren Oberflächenglättern, bei einer bestimmten Werstoffpaarung, Aufladungspotential, Drehmoment, Füllstoffart, Aufbringungsmenge des Füllstoffes, Temperatur des Füllstoffes und die nach herkömmlichen Verfahren aufgebrachten Oberfläche/en -Beschichtungswerkstoffe aus Vormischungen nach Abwägen derselben gemischt wurden und eine vorgegebene Temperatur von zu Beschichtendem/den Werkstück/en, Beschichtungsmaterial Trennmittel, Fördereinrichtungen, Andrückkörper und des Fördermittels für das Trennmaterial (Füllstoff) eigehalten wird. Weitere Parameter sind Material der Beschichtung und des zu beschichtenden Werkstückes, Beschichtungsgeschwindigkeit,Abkühlgeschwindigkeit von Werkstück und Beschichtungsmaterial bei einer vorgegebenen Luftfeuchtigkeit und Lufttemperatur.

Dies ist allerdings nur bei industrieller Fertigung bei dem Verfahren nach einem oder mehreren der Ansprüche 1 bis 3 (Fig.3, Fig.4, Fig.5 und Fig.6) einzuhalten, da hier kein Hobby-oder Handwerker individuell bei der Beschichtung variieren kann, sondern der Vorgang nach einem,wenn auch regelbaren programmierten Verlauf, maschinell abgearbeitet wird.

### Stand der Technik:

Derzeit wird flüssiger oder teilflüssiger Kunststoff, Naturstoff abgewandelter Naturstoff,Substrat durch Spritzen, Spachteln, Tauchen, Ioniseren,Gießen,Kalandrieren, Rollen und Streichen aufgebracht, jedoch wird danach die Schichtdicke nur noch durch den Trocken-/Aushärteprozeß(ohne Materialabnehmende beziehungsweise materialverdrängende Bearbeitung)beeinflußt.
Fine materialabnehmende Bearbeitung-zum Beispiel durch Schleifen- oder eine materialverdrängende Kalibrierung- zum Beispiel durch Wiedererwärmen der aufgebrachten Kunststoffschicht(nur bei thermoplastischen Kunststoffen durchführbar)-ist teuer und in der Auswahl des Beschichtungsstoffes so einschränkend, daß ein solches Verfahren oft nicht angewendet werden kann.
Das erfindungsgemäße Verfahren läßt ein Glätten und Kalibrieren und/oder auch Strukturieren der Beschichtung und Kalibrieren des Werkstückes auf einfache, arbeitszeit- und energiesparende Methode bei gleichzeitiger Verwendungsmöglichkeit der unterschiedlichsten Werkstück-und Beschichtungsstoffe bei kleiner Toleranzbandbreite bei der Kalibrierung der Beschichtungsdicke/Werkstückdicke,beziehungsweise Oberflächenstruktur der Beschichtung ,im Gegensatz zu den bis jetzt bekannten Verfahren, zu. Auch wird Beschichtungsmaterial bei diesem Verfahren aufgefüllt und nicht wie bei den bekannten Verfahren verdrängt, was Werkstückspannungen gibt.

### Darstellung der Erfindung:

Nach den Patentansprüchen 1. bis 3., der Beschreibung und den Zeichnungen (Blatt 1/6 bis Blatt 6/6), betrifft diese Erfindung ein Verfahren der Oberflächenglättung für eine Kunststoffbeschichtung auf eine Werkstück mit Harz-, Härter- und/oder Füllstoff, wobei Füllstoff (18, 7 und 7') aus einem Behältnis (4, 16, 16') einem Andrückkörper/Andrückkörper(3/9, 91, 71, 71', 9, 10, 10/11, 11, 11', 3, 53/3, 91' 71'' und 61) zum Aufbau einer Trennschicht (18), zwischen Andrückkörper und der noch nicht festen Beschichtung (182), zugeleitet wird, und die noch nicht feste Beschichtung auf dem Werkstrück (1, 1') durch Einarbeiten von Füllstoff, der zugleich als Trennmittel (18) wirkt, geglättet beziehungsweise strukturiert und allein oder zusammen mit dem Werkstück (1, 1') kalibriert wird.
Eine Ausbildung der für das Verfahren der Oberflächenglättung nach eine oder mehreren der Ansprüche 1. bis 3. verwendbaren Oberflächenglätter beziehungsweise Andrückkörper(3/9, 91, 71, 71', 9, 10, 10/11, 11, 11', 3, 53/3, 91', 71'', 61) und der Einrichtung für ein Abstreifvorgang (52/10') mit erforderlichenfalls der/den Einrichtung/en zum Aufheizen (12)der aufgebrachten Werkstückbeschichtung und Andrückkörper (22') wird beschrieben. Weiterhin werden insbesondere als Handglättgeräte nach Fig.1, 6, 7 und 9 verwendbare Werkzeuge beschrieben, die durch ihren Werkstoff und/oder durch zusätzliche Einrichtungen zur elektrischen Aufladung den staubförmig verwendeten Füllstoff "anziehen" und so eine Trennschicht gegenüber dem noch nicht festen Kunststoff aufbauen, die erlaubt, durch rollende, hin-und hergehende, oszillierende, intermittierende, kontinuierliche, auf- und abgehende, schwingende Bewegungen der Glätter (Fig.1, Fig.2, Fig.7, Fig.9, Fig.6) von Hand - bzw. durch Handhabungsgeräte (Fig.6) oder durch Steuerungen in Maschinen (Fig.3, Fig.4, Fig.5) einen - (in Schichtdicke und geometrischen Beschaffenheit) aus Kunststoff/en, Naturstoff/en, Substrat/en in engen Toleranzgrenzen kalibrierten Überzug auf unbeschichtete/beschichtete Werkstücke aus Metall/-en, Kunststoff/-en, und Naturstoff/-en oder abgewandelten/-em Naturstoff/-en, Keramik und/oder Substrat/Substraten aufzubringen.
Der Oberflächenglätter für Kunststoffbeschichtung - ist vorteilhaft (nach Fig. 7, 8, 9) zum Aufbringen einer Kunststoffschicht bzw. Kunststoff/Füllstoffschicht auf Werkstückoberflächen.

Bei den Oberflächenglättern die vorzugsweise für handwerklich und industriell herzustellende Oberflächenbeschichtungen eingesetzt werden,werden entsprechend große Gebinde, die vorzugsweise vorgemischte Komponenten, vorzugsweise durch Abwiegen dosiert-vorzugsweise in der Apparatur/Maschine in der die Einrichtung zur Oberflächenglättung /Oberflächenstrukturierung und Beschichtungskalibrierung/Werkstückkalibrierung eingebaut.
Die Zuführung des Trennmittels zu den Andrückkörpern und dem beschichteten, jedoch noch ungeglätteten,nicht oberflächenstrukturierten und/oder kalibrierten Werkstück/Werkstücken,geschieht bei dem Verfahren nach eine oder mehreren der Ansprüche 1 bis 3 (Fig.1, Fig.2, Fig.3, Fig.4, Fig.5 und Fig.6) aus Behälter, die mit dem Trennmittel gefüllt sind, durch die Gravitationskraft,Schneckenförderer,Druckluft-/Flüssigkeitsstrom, unterstützt durch die Anziehungskraft der elektrostatischen Felder und mechanisch erzeugter Schwingungen und nicht wie bei den Oberflächenglättern nach Fig.7, Fig.9 und Fig.8 durch Anziehen des Trennmittels(Füllstoff) durch die vorzugsweise durch Reiben elektrostatisch aufgeladenen Andrückkörper und Schäfte.

### Beschreibung der Zeichnungen:

Es zeigen
Blatt 1/6, Fig.1, Fig.2 den Oberflächenglätter
Blatt 2/6, Fig.3, Fig. 4 die Oberflächenglätter
Blatt 3/6, Fig.5, Fig. 6 die Oberflächenglätter
Blatt 4/6, Fig.9 den Oberflächenglätter
Blatt 5/6, Fig.7, den Oberflächenglätter
Blatt 6/6, Fig.8 den Gebrauch des Oberflächenglätters (Fig.7,Fig.9) bei der Reparatur eines Lackschadens an eine Blechteil nach Anspruch 1, 2 und 3

Die Zeichnungen stimmen teilweise mit den Zeichnungen der offengelegten
Gebrauchsmuster G 89 15 381.2-Bekanntmachung : 30.08.90
Gebrauchsmuster G 89 15 380.4 Bekanntmachung : 30.08.90
Gebrauchsmuster G 89 13 795.7 Bekanntmachung : 22.11.90
und des Antrages auf ein Patent in Deutschland vom 23.11.89, P 39 38 811.5 überein. Weiterhin ist eine teilweise Übereinstimmung mit der Zusatzanmeldung zu P 39 38 811.5 vorhanden;

### zu Fig. 1 und Fig.2 :

Oberflächenglätter mit walzenförmigem Andrückkörper hat einen Speicherraum im Griff (16) und eine Dosiervorrichtung (12), die um das Teil (14) dreht und Durchlaßlöcher hat, die mehr oder weniger offen sind und eine Schlagvorrichtung(13) besitzt. Die Einstelleinheit (19) ist stufenlos und besitzt ein/mehrere gefederten/e Zahnring/e und eine/mehrere Kopfschraube/en.Der Bügel (15) besteht aus elastischem Material.
Der gezahnte Ansatz am Andrückkörper (11),(11') sitzt zentrisch zusammen mit dem/den Zahnring/-en der Drehmomenteinstelleinheit (19) auf der gemeinsamen Achse. Eine weitere Ausführung (Fig.2) hat ein Heizungs-und Ladungselement(für statische Aufladung) (29) mit Zuleitung (22) im Griff (16') für den Fullstoff (18) und die Füllstoffleitung (5') für Druckluft oder ein anderes Fördermittel ( sonstige verwendbare Gase und Flüssigkeiten). An dem Bügel (15) ist das Leitblech (15') für den Füllstoff befestigt. Der Füllstoff (18) verhindert nach Anspruch 1 bis 3 als Trennmittel das Ankleben des Beschichtungswerkstoffes an den Andrückkorper(11, 11') und wird durch die Schlagvorrichtung(13) lose gehalten, so daß er nicht zusammenbackt.
Der Rollwiderstand des Andrückkörpers (11,11') ist durch die Einstellung (19)stufenlos verstellbar.
Der Zufluß des Trennmittels über das Leitblech (15') ist durch Verdrehen des Teiles (12), das zugleich Einstellrad und Verteilblech für das darauffallende Trennmittel (18) ist, stufenlos einstellbar.

### Zu Fig.3, Fig.4 und Fig.5

Oberflächenglätter (Fig.3) bei welchem eine oder mehrere Stützrolle/en (3),(3/9), weiter Andrückkörper(10/11), (53/3), (10) und auch Andrückkörper auf der gegenüberliegenden Seite (3), auch horizontal oder in einem beliebigen Winkel zur Senkrechten,angeordnet ist/sind.
Dadurch ist es möglich, daß eine beiseitig auf ein/mehrere Werkstück/e (1,1') aufgebrachte Kunststoffschicht in halbflüssigem/teilflüssigem Zustand geglättet,strukturiert und oder kalibriert werden kann.
Die/der Andrückkörper,die/den Andrückkörpern (3),(3/9),(53/3), (10/11),(10) sind vorzugweise walzenförmig oder diskusförmig (Fig.5)oder planparallel. Eine spielfreie Lagerung der Andrückkörper ( 3und 3/9 ) in dem aufnehmenden Geräte-/Maschinengestell läßt ein Kalibrieren der Beschichtung in einer engen Toleranzbandbreite zu.
In einer weiteren Ausführung des Oberflächenglätters ist auf Grund der wenig elastisch verformbaren Andrückkörper und der elektronisch gemessenen Verformung und der automatischen, stufenlosen Nachstellung des Wirkspaltes zwischen den Andrückkörpern und der Berücksichtigung des Abweichens der Werkstückdicke von einem Sollmaß,die Aufbringung, Kalibrierung , Strukturierung /Glättung einer Substratschicht ,von Substratschichten auf zum Beispiel Kunststoff-/Keramikwerkstücke bei sehr geringer Dickeabweichung und Oberflächenrauhigkeit der Substratschicht möglich, wie zum Beispiel bei der Halbleiterfertigung notwendig. Dies wird auch dadurch ermöglicht, daß aufgebrachtes Substrat zur Kalibrierung nicht verformt werden muß , sondern die Schichtdicke des Substrats durch Einarbeitung von arteigenem Stoff in dasselbe vorzugsweise geschieht. Eine spanabhebende Bearbeitung entfäll bei dem beschriebenen Verfahren.
Erfindungsgemäß, wird eine aufgebrachte und noch nicht feste Schicht, die vorzugsweise aus Kunststoff besteht- Ein-/Mehrkomponentenkunststoff in der Art als Duro-/Thermo- oder Elastoplast - unter Zuhilfenahme eines Füllstoffes (7/7' ), der das Ankleben an den/die Andrückkörper (3, 3/9, 11 ) verhindert, von dem/den Andruckkörper/körpern- Walze/en, ebener/e und oder profilierter/e,vorzugsweise schwingender/e Körper verschiedensten geometrischer Form mit den verschiedensten Oberflächenstrukturen (vorzugsweise beheizt, statisch aufgeladen, motorisch angetrieben und elektronisch lagebestimmt) (3), (3/9), (11), (10),(61) geglättet und oder strukturiert und oder kalibriert,indem in einem oder in mehreren Durchläufen des/der Werkstückes/Werkstücke zwischen den Glätt-und Stützrollen,beziehungsweise zwischen dem/den Andrückkörper/n und oder einer abstützenden Einrichtung wie Walzen (3/9),Förderband/er (11) und das/die es stützenden Rolle/en (9) erfolgt.
In einem weiteren Verfahren wird dabei bei einer aufzubringenden Struktur auf /in die nach herkömmlichen Verfahren schon aufgebrachte ünd noch flüssige /teilflüssige Beschichtungsschicht des Werkstückes/der Werkstücke vorzugsweise zuerst der tiefere /die tieferen Teil/le der konvexen/konkaven Oberflächenform der Beschichtung eingeformt-durch vorzugsweise profilierte/en Andrückkörper, die motorisch angetrieben oder auch durch die Reibkraft/Reibkräfte zwischen Werkstück/werkstücken und Andrückkörper/ern bewegt sind/ist- und nach Aufüllen der Vertiefung/en in der Oberflächenbeschichtungsschicht/en mit Füllstoff gegen das Anhaften der/des Glätter/s beim, wiederholten/wiederholenden einmaligen/mehrmaligen Überfahren der Oberflächenbeschichtung/en des Werkstückes/der Werkstücke und zugleich Abstützung der schon ausgeformten Struktur/en in der Beschichtung/ den Beschichtungen durch den Füllstoff, der in der Vertiefung/den Vertiefungen der Beschichtung/en solange verbleibt, bis die anderen Teile der Beschichtung/en strukturiert und/oder geglättet sind. Dadurch ergeben sich exakt verlaufende Konturen/Kanten derStruktur/en der Oberflächenbeschichtung des Werkstückes/der Werkstücke,da die von dem/den ersten formenden Andrückkörper/ern erzeugten Konturen/Strukturen durch den weiteren/die weiteren Verfahrenschritte nicht zusammengedrückt werden und/oder einfallen können.
Der abstützende Füllstoff wird nach Beendigung des Glätt-,und/oder Strukturierungs-,und/oder Kalibriervorganges durch vorzugsweise Absaugen und/oder Abblasen entfernt oder auch abgeschüttet. Zurück bleibt eine sehr genaue Kontur in der beschichteten Werkstückoberfläche,wie sie bisher in flüssigem/teilflüssigen Beschichtungsmaterial,vorzugsweise in Fließfertigung, nicht herstellbar war.
Dieses Verfahren ermöglicht eine wirtschaftliche Herstellung solcher Werkstücke, die eine Kontur und/oder Oberflächenebenheit bei geringer zulässiger Abweichung der Gestalt und Oberflächenrauhtiefe aufweisen müssen wie eben bei der Aufbringung von Substrat auf zum Beispiel Werkstücken aus Keramik oder Kunststoffen bei der Halbleiterfertigung verlangt.
Bei den Fig.3 und 4 ist der Füllstoff(7),(7')in den Behältern (16),(16') gespeichert und wird durch motorisch stufenlos regelbare Schneckenförderer/en, der/die als Dosiervorrichtung/en (4)in Abhängigkeit von den sonstigen Regelgrößen beim Beschichten so zugeführt. Der Füllstoff wird von einem Druckluftstrom aus der/den Leitungen (5),(8') und( 8'') den/der Aufheiz-und/oder Aufladungseinheit/en (8, 22/29) zugeführt, nachdem der Füllstoff, auch verschiedener Füllstoff, statisch aufgeladen und/oder damit aufgeheizt wurde; er bleibt dadurch oder wird dadurch fließfähig. Eine Absaugleitung /Absaugleitungen (6) saugen überflüssigen Füllstoff von der Werkstückoberfläche und gegebenenfalls von der Transporteinrichtung für das/die Werkstück/e ab. Auch wird überflüssiger Füllstoff von den Andrückkörpern (3),(3/9),(11) durch einen negativen/positiven überdruck zwischen der Haube (15') und dem/den Andrückkörper/n (3),(3/9), (11) entfernt. Die Stärke der Aufladung von Füllstoff und Andrückkörper/n, einem oder mehreren im Abstand stufenlos regelbaren mechanisch und/oder pneumatisch und/oder elektrostatisch wirkenden Abstreifer/n (10') über die Leitung/en (52) gespeist/geregelt, läßt die Einhaltung einer in engen Grenzen vorgegebenen Füllstoffschicht/en auf den drehenden (3,3/9) und/oder schwingenden und/oder torkelnden Andrückkörper/ern (53),(29') zu. Um ein Zusammenbacken des Füllstoffes (7),(7') beim Zurückführen in die Behälter (16),(16') zu vermeiden wird Druckluft den Behältern zugeführt und die Behälter in Schwingung versetzt.
Eine vorzugsweise grobe Dosierung des auf die Andrückkörper aufgebrachten Füllstoff geschieht über die in ihrer Lage zu den Andrückkörpern verstellbare Behälter (16),so daß bei größerem Abstand der Dosiereinheit/en (4),die eine Einheit mit der/den Aufheiz-und Aufladungseinheit/en (für statische Aufladung) (8, 22/29) und der/den Absaughaube/en (15'),den daran befestigten Anschlüssen für die Rückführleitungen (6) zu dem/den Behälter/n (16),(16') bildet/en, mehr Füllstoff auf die Andrückkörper- Walze/en (3),(3/9) oder das zugleich als Andrückkörper wirkende Transportband (10/11) auffällt.
In einem weiteren Verfahren, bei dem eine Seite des Werkstückes mit Füllstoff beaufschlagt wird, hat das Transportband (10) vorzugsweise neben dem Transport der Werkstücke (1') die Aufgabe,über die es antreibende Transportrolle/n (9) und derer/deren Anschluß/anschlüsse (52) die Werkstücke (1') statisch aufzuladen und/oder aufzuheizen.
Die Beschichtung der Werkstücke (1') beziehungsweise die Beschichtung eines vorzugsweise durchlaufenden Werkstückes (1) geschieht nach herkömmlichen Methoden durch vorzugsweise Aufrollen der Kunststoff/e-,Substrat/e-, Naturstoff-, Keramik-, Abgewandelte Naturstoffbeschichtungsschicht mit der /den Einheiten (2),(12'').
Im Verfahrensablauf folgt vorzugsweise auf den Beschichtungsvogang der/die Glätt-,und/oder Strukturier-, und/oder Kaibriervorgang/gänge, bei denen ein Abstreifvorgang für aufgebrachter Füllstoff mit Hilfe der Einrichtung (52/10') vorzugsweise bei den in zwei oder mehr Verfahrensstufen beim Glätten/kalibrieren von zum Beispiel Substratschicht/en dazwischengeschaltet ist,erforderlichenfalls ein Aufheizvorgang mit der/den Einrichtung (12), um so zum Beispiel zu einem Schnellaushärten der aufgebrachten und geglätteten und/oder strukturierten und/oder kalibrierten Werkstückbeschichtung zu gelangen.
Bei zu beschichtenden Metallteilen oder Keramikteilen aus ferromagnetischem/n oder magnetischem/n Werkstoffen,sind /ist die/das Werkstücke/das Werkstück (1'),(nach Fig.5) auf dem Transportband (10),das aus magnetisierbaren Gliedern besteht, über den/die Anschluß/Anschlüsse (52), (8) vorzugsweise remanent magnetisiert und /oder statisch aufgeladen und /oder aufgeheizt.
In allen Fällen der Beschichtung mit den Glättern nach Figur 3 , Fig.4, Fig.5 und der Figur 6 wird in Harz/Härter/Fülstoffpackungen bereitgehaltener und vorzugsweise vorgemischter Werkstoff aus Harz/füllstoff, Härter/ Füllstoff und einem darauf abgestimmten Füllstoff zur Verwendung als Trennmittel bei zum Beispiel Zwei-/Mehrkomponentenbeschichtungswerkstoff verwendet, um das richtige Mischungsverhältnis sicherzustellen, das üblicherweise mit den verfügbaren Dosiereinrichtungen wie Waage, Hohlmaß u.s.w. in einem Handwerks-/Industriebetrieb oftmals nicht einzuhalten wäre.
Das Gleiche bezüglich schon vorbereitetem Beschichtungswerkstoff/en gilt für Einkomponentenbeschichtungswerkstoffen und den damit gemischten Füllstoff und den dazu passenden Füllstoff,der als Trennmittel bei dem/den beschriebenen Verfahren dient. Ebenso gilt vorzugsweise die Bereithaltung von Beschichtungswerkstoffen und Trennmittel in zusammengehörigen Packungen bei der Verarbeitung von Substrat/en.

### Zu Figur 6

Ein solcher Glätter ist mit walzen-/paroboloidförmigem Andrückkörper (61),um die Längsachse des Griffes laufend, durch Reibung zwischen ihm und dem Werkstück (1) angetrieben oder motorisch durch einen darüber angeordneten Elektromotor (16'/29') oder Druckluft-/ Hydraulikmotor oder auch Magnet angetrieben mit einem Ladungselement für statische Aufladung und/oder mit einem Heizelement (29) versehen, das/die über Die Leitung (22) gespeist wird/werden. Für größeren Trennmittelbedarf,als er aus dem Behälter im Griff gedeckt werden kann, ist eine Füllstoffzuleitung,vorzugsweise für mit Druckluft gemischten Füllstoff vorgesehen, doch kann auch Flüssigkeit als Transportmedium für den Trennstoff in Frage kommen.
Die Füllstoffleitung (5') am Deckel (17),mit dem der Fülstoffbehälter mit dem Füllstoff(18),abgeschlossen ist,kann zugleich als Versorgungsleitung für einen Pneumatik-/Hydraulikmotor dienen.
Teil (62) dient als Führungshülse für die durch den Konus am Teil (62) stufelos einstellbare Dosierung des Füllstoffes. Das Losschlagen von "festgebackenem" Füllstoff geschieht über die federbelastete Kugelsperre zum Einstellen vorzugsweise des Rollwiderstandes von Andrückkörper (61). Das Teil ((62') ermöglicht das Feststellen der schraubbaren Kegelhülse (62). Die federnde Kugelsperre (63) läßt sich über einen Keiltrieb (3')verstellen, so daß die Kugel/n mehr oder weniger kräftig von der mit dem Keiltrieb vorgespannten Feder/n in die achsial verlaufenden Nuten an der Innenseite der Konushülse (62) gepreßt wird /werden und so ein entsprechendes Gegendrehmoment zum zwischen Andrückkörper und Werkstück erzeugten Reibmoment ermöglicht/ermöglichen. Diese stufenlose Drehmomenteistellung ist für die Anpassung des Verfahrens an die Konstistenz des Beschichtungsstoffes bei diesem vorzugsweise von Hand zu führenden Glätter erforderlich,um eine optimale Oberfläche an dem zu bearbeitenden Werkstück (1) zu erreichen.
Der Glätter ist aber auch für den Einsatz an Handhabungsgeräten (27) verwendbar.

### Zu Fig.9, Fig. 7 und Fig.8

Figur 9 zeigt den neuartigen Handglätter.
Auf den mit Wülsten(97),(97') oder in einer weiteren Ausführung mit dem vorzugsweise Rundgewinde (96') versehenen Schaft (96)sitzt der darauf drehbare,vorzugsweise paraboloidförmige Andrückkörper(91) mit dem vorzugsweise größten Durchmesser von unter 25,4 Millimeter so, daß bei entkuppelter Konuskupplung ein geringeres Drehmoment zum Drehen desselben (91) aufgewendet werden muß als bei gekuppelter Konuskupplung erforderlich. Diese zwei unterschiedlichen Drehmomente sind für den Verfahrensgang erforderlich. Bei Aufladen durch Abrollen des Andrückkörpers wird vorteilhaft das größere Drehmoment duch Verschieben des Andrückkörpers auf dem Schaft und Justieren durch Einschnappen der Wülste seiner Innenkontur (92) in die Rillen (94) des Schaftes erreicht. Bei größerem Drehmoment ist ja auch eine größere Reibkraft am Umfang des Andrückkörpers notwendig. Dadurch wird schneller eine elektrostatische Aufladung erreicht, die zum "Anziehen des als Trennmittels verwendeten staubförmigen Füllstoffes beim Glätten und/oder Strukturieren einer zum Beispiel nach Figur.8 dargestellten Ausbesserungsarbeit an einem beschichteten Blechteil (1).
In dieser Abbildung wird auch der gegenüber bisheriger Verfahren vorteilhafte Beschichtungsvorgang dargestellt.
Auch wird nach dem dargestellten neuartigen Verfahren ein Abdecken der restlichen Werkstoffläche,wie bisher zum Beispiel bei Farbspritzen erforderlich, eingespart, was zu erheblichen Einsparungen an aufzuwendender Arbeitszeit und Abdeckmaterial/Beschichtungsmaterial führt.

Der Andrückkörper (91') ist mit dem Andrückkörper (91) austauschbar auf den gleichen Schaft austeckbar.
In Fig. 7 sind weitere Ausführungen von Andrückkörpern für Handglätter dargestellt, die an einem Halsstück an einer Rutschkupplung einsetzbar sind. Diese Rutschkupplung wird durch entsprechendes Anziehen der gerändelten Überwurfmutter (72), die konische Teile am Schaftende mehr oder weniger ineinanderdrückt,stufenlos in ihrem auslösenden Drehmoment eingestellt.
Die Teile (71),(71') und (71'') sind Andrückkörper. Der Schaft (76) zeigt ein zugespitztes Ende und einen Wulst (97) zum Arretieren der Meßhülse auf dem Schaft.

### Gewerbliche Anwendbarkeit :

Bis jetzt wurde dieses Verfahren hauptsächlich bei der Herstellung von Formen für die Kunststoffverarbeitung angewendet. Dadurch konnten die Herstellungskosten eines solchen Werkzeuges um eine Zehnerpotenz gesenkt werden.
Weiter wurden Versuche beim Beschichten von Polystyrolmodellen mit Zweikomponenten -Duroplast mit Erfolg durchgeführt.
Zur Zeit laufen Versuche zur Beschichtung sehr empfindlicher Schichten, wie bei zum Beispiel Kfz- Karosserie -Reparaturen üblich.
Auch auf dem Gebiet der Bautechnik werden Versuche durchgeführt, bei denen es darauf ankommt,mit Sicherheit Risse in Baukörpern zu schließen.
Versuche zur Aufbringung von Substrat und Glättung desselben bei sehr geringer Oberflächenrauhigkeit sind im Planungstadium.

## Patentansprüche

1. Verfahren zur Oberflächenglättung für eine Kunststoffbeschichtung auf einem Werkstück mit Harz-, Härter- und/oder Füllstoff, wobei Füllstoff(18, 7 und 7') aus einem Behältnis( 4, 16, 16' )einem Andrückkörper / Andrückkörper (3/9, 91, 71, 71', 9, 10, 10/11, 11, 11', 3, 53/3, 91', 71'' und 61) zum Aufbau einer Trennschicht(18), zwischen Andrückkörper und der noch nicht festen Beschichtung(182), zugeleitet wird;
die noch nicht feste Beschichtung(182)auf dem Werkstück(1, 1') durch Einarbeiten von Füllstoff, der zugleich als Trennmittel(18)wirkt, geglättet beziehungsweise strukturiert und allein oder zusammen mit dem Werkstück(1, 1')kalibriert wird;
für elektronische Aufladung zusätzlich zu einer Regelung eines Drehmoments, eine statische Aufladung von Andrückkörper, Trennmittel(18, 7, 7', 82, 82'), Beschichtung(182) und Werkstück(1, 1')eingestellt und in einem Regelkreis auf der eingestellten Größe gehalten wird;
der Glätt- beziehungsweise Strukturier- und/oder Kalibriervorgang mit Abstreifern (52/10')vorgenommen wird und diese Abstreifer nach Temperatur und elektrostatischem Potential geregelt sind;
die Höhe der Aufladung des elektronischen und elektrostatischen Anteils, die Temperatur, die Schwingungs- beziehungsweise Drehzahlfrequenz des Andrückkörpers des Glätters, der Glätt- beziehungsweise Strukturierungs- und/oder Kalibriervorgang der Beschichtung(182)beziehungsweise des Werkstückes (1, 1') und der darauf befindlichen noch nicht festen Beschichtung(182)bezüglich der Beschichtungsart, Beschichtungsdicke, Beschichtungsgestalt beziehungsweise Beschichtungsform und der Zusammensetzung der Beschichtung (182) eingestellt und in einem Regelkreis gehalten sind.

2. Verfahren nach Anspruch 1, dadurch gekennzeichnet,
daß nach dem Aufbringen einer Kunststoffschicht, einer Schicht aus abgewandeltem Naturstoff, Naturstoff, Metall, Keramik oder Substrat oder Schichtungen aus Kunststoff, Naturstoff, abgewandelten Naturstoffen, Metall/en, Keramik oder Kombinationen der vorgenannten Werkstoffe in einem oder mehreren Durchgang/Durchgängen des Werkstückes (1, 1')zwischen/unter den Andrückkörpern beziehungsweise unter der Einheit zum Aufbringen der Beschichtung(2, 12'', 12, 99 99') hindurch die Werkstücke (1, 1') sogleich geglättet und/oder strukturiert und die Beschichtung und/oder das Werkstück mit der Beschichtung darauf in den Abmessungen und der Gestalt kalibriert wird bei der Verwendung von Trennmittel, das Bestandteil der Beschichtung (182) ist, beziehungsweise wird und zugleich Füllstoff(18, 7 und 7', 82, 82') der Beschichtung (182) ist, beziehungsweise durch das Einarbeiten beim Verfahrensablauf des Glättens beziehungsweise Strukturierens und/oder des Kalibrierens der Beschichtung (182),allein oder zusammen mit dem Werkstück,wird,
daß Trennmittel verwendet wird, das nicht an den Andrückkörpern /dem Andrückkörper anhängt, sondern durch elektronische beziehungsweise elektrostatische Anziehungskräfte bedingt an deren Oberfläche haftet,
daß das Trennmittel(18, 7, 7', 82, 82'), das verwendet wird, so beschaffen ist, daß es das Anhängen von Beschichtungsstoff, der noch nicht fest ist, an dem Andrückkörper verhindert,
daß bei der Benutzung des Oberflächenglätters ohne stufenlose Drehmomenteinstellung und Abrichtung deren Oberfläche durch Abstreifer (52/10') die Schichtdicke des Trennmittels(18, 7, 7', 82, 82') auf dem Andrückkörper am schon elektrostatisch aufgeladenen Andrückkörper durch veränderberes Vibrieren des Andrückkörpers oder durch Abklopfen von Hand nach Augenmaß,überschüssiges Material vom Andrückkörper entfernt wird.

3. Verfahren nach Anspruch 1 und 2, dadurch gekennzeichnet,
daß ein/mehrere Werkstück/e(1, 1') nach diesem Verfahren mit einer Beschichtung(182)versehen wird/werden und diese Beschichtung(182) in noch nicht festem Zustand auf Metall-, Naturstoff-, abgewandelten Naturstoff-, Keramik-, Substrat-/en und den Kombinationen der vorgenannten Werkstoffe und dergleichen mehr, geglättet beziehungsweise strukturiert und/oder kalibriert wird/werden oder das Werkstück mit der Beschichtung zusammen,den Abmessungen und/oder der Form nach, kalibriert wird,
daß dabei ein Oberflächenglätter verwendet wird, der in seinem Reibmoment, das zwischen dem Andrückkörper(3, 3/9, 9, 10, 10/11, 11, 11', 53/3, 61, 71, 71', 71'', 91, 91') und dem Werkstück(1, 1') beim Verfahrensablauf wirksam und/oder der noch nicht festen Beschichtung darauf nach deren Aufbringung auf das Werkstück (1, 1') wirksam, einstellbar ist,
daß Andrückkörper mit Profilwalzenform als auswechselbare Andrückkörper, Andrückrollkörper oder Glättköpfe(53/3) und Transportbänder (10) verwendet sind, die die verschiedensten dem Werkstuck(1, 1')angepaßten Konturen zur Aufnahme des Werkstückes(1, 1'), seiner Glättung beziehungsweise Strukturierung und/oder Kalibrierung haben.

## Claims

1. Procedure for surface smoothening for a plastic coating on a workpiece with resin, hardener and/or filling substance, with the filling substance (18, 7 and 7') being fed from a container (4, 16, 16'), a pressure body/pressure bodies (3/9, 91, 71, 71', 9, 10, 10/11, 11, 11', 3, 53/3, 91', 71'' and 61) for establishing a separation layer (18) between the pressure body and the coating (182) not yet solid;
the coating (182) not yet solid on the workpiece (1, 1') by incorporating the filling substance, which at the same time works as a separation layer (18) being smoothened respectively structured and calibrated alone or together with the workpiece (1, 1');
for electronic charging additionally to a regulation of the torque, being adjusted a static charging of the pressure body, separation layer (18, 7, 7', 82, 82'), coating (182) and workpiece (1, 1') and in a control circuit kept on the adjusted size;
the smoothening respectively structuring and/or calibrating process being executed by means of strippers (52/10') and these strippers being regulated according to temperature and electrostatic potential;
the height of charging of the electric and electronic part, the temperature, the oscillation or rotary frequency of the smoothener, the smoothening respectively structuring and/or calibrating process of the layer (182) respectively of the workpiece (1, 1') and the thereupon existing coating (182) not yet solid according to coating thickness, coating shape respectively coating form and the coating's composition being adjusted and kept in a control circuit.

2. Procedure according to claim 1, characterized by that after applying a plastic coating, a coating of modified natural material, natural material, metal(s), ceramics or substrate or layers of plastic, natural material, modified natural material, metal(s), ceramics or combinations of the named materials in one or several process(es) of the workpiece (1, 1') between/under the pressure bodies respectively passing under the unity for applying the coating (2, 12'', 12, 99, 99'), the workpieces (1, 1') being at once smoothened and/or structured and the coating and/or the workpiece with the coating thereupon being calibrated according to dimensions and its shape by using separation layer, which is respectively becomes an essential part of the coating (182), and at the same time being filling substance (18, 7 and 7', 82, 82') of the coating (182), respectively by incorporating during the process of smoothening respectively of structuring and/or calibrating of the coating (182), alone or together with the workpiece;
the separation layer being used, which does not adhere to the pressure bodies / the pressure body, but which adheres to its surface due to electronic or electrostatic adherence forces,
the separation layer (18, 7, 7', 82, 82') which is used, being designed for preventing the adhering of coating material which is not yet solid, on the pressure body,
during the use of the surface smoothener without stepless torque adjustment and planing its surface by strippers (52/10') the coating thickness of the separation layer (18, 7, 7', 82, 82') on the pressure body, on the already electrostatically charged pressure body superfluous material being removed by means of changeable vibrating of the pressure body or by manual scaling according to eye's measure.

3. Procedure according to claim 1 and 2, characterized by one/several workpiece(s) (1, 1') being provided with a coating (182) according to this procedure and that this coating (182) in a not yet solid status, on metallic, natural, modified natural material, ceramics, substrate(s) and the combinations of the named materials and others like that, being smoothened respectively structured and/or calibrated or the workpiece being calibrated together with the coating, according to its dimensions and/or the form,
thereby a surface smoothener being used, whose friction moment which is active between the pressure body (3, 3/9, 9, 10, 10/11, 11, 11', 53/3, 61, 71, 71', 71'', 91, 91') and the workpiece (1, 1') during the procedure and/or the not yet solid coating thereupon after its application on the workpiece (1, 1'), can be adjusted;
the pressure bodies being used with profile roller form as exchangeable pressure bodies, rolling pressure bodies oder smoothening heads (53/3) and conveyor belts (10), which have the most varied outlines adapted to the workpiece (1, 1') for taking up the workpiece (1, 1'), for its smoothening respectively its structuring and/or calibrating.

## Revendications

1. processus de lissage de surfaces pour un revêtement synthétique sur une pièce à usiner avec un produit à base de résine, un durcisseur et/ou une matière de remplissage, où la matière de remplissage (18, 7 et 7') est amenée d'un réservoir (4, 16, 16') vers un/des corps presseur 3/9, 91, 71, 71', 9, 10, 10/11, 11, 11', 3, 53/3, 91', 71'' et 61) pour l'application d'une couche de séparation (18) entre le corps presseur et le revêtement non encore durci (182); où le revêtement non encore sec (182) sur la pièce à usiner (1, 1') est lissé ou respectivement structuré et calibré seul ou ensemble avec la pièce à usiner (1, 1') en enfonçant de la matière de remplissage, ayant en même temps l'effet d'un agent séparateur (18); où pour le chargement électronique en plus du réglage d'un moment de couple, une charge statique du corps presseur, de l'agent séparateur (18, 7, 7', 82, 82'), du revêtement (182) et de la pièce à usiner (1, 1') sont réglés et que ce réglage soit maintenu sur la dimension ajustée dans un circuit de réglage; où le processus de lissage ou respectivement de structure et/ou de calibrage soit effectué au moyen de racleurs (52/10') et que ces racleurs sont réglés en fonction de la température et du potentiel électrostatique; où le niveau de la charge de la partie électronique et électrostatique, la température, la fréquence d'oscillation ou respectivement la fréquence de la vitesse de rotation du corps presseur de l'appareil de lissage, le processus de lissage ou respectivement de structure et/ou de calibrage du revêtement (182) ou respectivement de la pièce à usiner (1,1') et le revêtement non encore durci s'y trouvant (182) concernant le type, l'épaisseur, la forme et la composition du revêtement (182) soient réglés et maintenus sur ce réglage dans un circuit de réglage.

2. processus après revendication 1, caractérisé par le fait , qu'après l'application d'une couche synthétique, d'une couche de produit naturel modifié, de produit naturel, de métal, de céramique ou d'un substrat ou bien des couches de produit synthétique, de produit naturel, de produit naturel modifié, de métal, de métaux, de céramique ou bien une combinaison des produits mentionnés plus haut en un ou plusieurs passages de la pièce à usiner (1, 1') entre/en-dessous des corps presseur ou respectivement endessous de l'unité pour l'application du revêtement (2, 12'', 12, 99, 99') où les pièces à usiner (1, 1') sont en même temps lissées et/ou structurées et où le revêtement et/ou la pièce à usiner pourvue du revêtement est calibrée en fonction des dimensions et de la forme lors de l'utilisation d'agents séparateurs, qui est ou sera un élément constitutif du revêtement (182) et qui est en même temps matière de remplissage du revêtement (18, 7 et 7', 82, 82'), ou respectivement le sera par le fait de l'enfoncer lors du déroulement du processus de lissage ou bien de structure et/ou de calibrage du revêtement (182), seul ou ensemble avec la pièce à usiner, qu'un agent séparateur soit utilisé qui ne colle pas au/aux corps presseur, mais qui adhère à la surface grâce aux forces d'attraction électroniques ou bien électrostatiques, que l'agent séparateur utilisé (18, 7, 7', 82, 82') soit telle qu'il empêche au produit de revêtement non encore durci de coller au corps presseur, que lors de l'utilisation de l'appareil de lissage de surface sans réglage continu du moment de couple et ajustage de sa surface au moyen d'un racleur (52/10') l'épaisseur de la couche de l'agent séparateur (18, 7, 7', 82, 82') soit enlevée sur le corps presseur, au corps presseur déjà chargé de façon électrostatique par vibrations modifiables du corps presseur ou bien par époussetage manuel à vue d'oeil du matériel superflu adhérant au corps presseur.

3. processus après revendication 1 et 2, caractérisé par le fait, que selon ce processus une/plusieurs pièce(s) à usiner (1,1') sont pourvues d'un revêtement (182) et que ce revêtement (182) dans un état non encore durci soit lissé ou respectivement structuré et/ou calibré sur du métal, des produits naturels, des produits naturels modifiés, de la céramique, des substrats et les combinaisons des produits mentionnés plus haut ou semblables, ou que la pièce à usiner soit calibrée ensemble avec le revêtement, les dimensions et/ou la forme qu'un appareil de lissage de surface soit utilisé, dont le moment de friction, agissant entre le corps presseur (3, 3/9,10, 10/11, 11, 11', 53/3, 61, 71, 71', 71'', 91, 91') et la pièce à usiner (1, 1') lors du déroulement du processus et/ou du revêtement non encore durci après avoir été appliqué sur la pièce à usiner (1,1') puisse être réglé, que des corps presseur ayant la forme de cylindres à profilés en tant que corps presseur remplaçables, galets presseur ou bien têtes de lissage (53/3) et des bandes transporteuses (10) sont utilisés, possédant les contours les plus divers adaptés à la pièce à usiner (1,1') pour le logement de la pièce à usiner (1, 1'), son lissage ou respectivement sa structure et/ou le calibrage.
